# FASCICULE DE BREVET EUROPEEN

(11) **EP 0 000 308 B1**
(45) Date de publication et mention de la délivrance du brevet: **31.08.1983**
(21) Numéro de dépôt: 78400030.9
(22) Date de dépôt: 22.06.1978
(51) Int. Cl.: H01Q 3/26

(54) **Dispositif de balayage électronique comprenant des panneaux diélectriques déphaseurs**
Vorrichtung zur elektronischen Abtastung mittels dielektrischer Platten als Phasenschieber
Electronic scanning device comprising dielectric panels as phaseshifters

(30) Priorité: 24.06.1977 FR 7719365
(43) Date de publication de la demande: 10.01.1979
(73) Titulaire: SOCIETE D'ETUDE DU RADANT, 91400 Orsay (FR)
(72) Inventeur: Chekroun, Claude, 91.440 Bures sur Yvette (FR)
(74) Mandataire: Lerner, François

## Description

La présente invention a pour objet des dispositifs de balayage électronique selon le préambule de la revendication 1 et décrits dans les documents FR-A-2 063 967 "Nouveaux panneaux diélectriques" et FR-A-2 224 887 "Antenne allégée pour avion," et notamment l'amélioration du dispositif d'alimentation de la tension de polarisation des diodes entraînant une diminution de la valeur de cette tension, une augmentation de la largeur de bande de fréquence d'utilisation et une diminution de la sélectivité de déphasage différentiel.

Il est bien entendu possible, lorsque l'on désire rendre continus ou coupés des fils métalliques conducteurs porteurs de diodes placées en série, à un certain pas sur ces fils, d'alimenter ces diodes par le fil même sur lequel elles sont montées, comme prévu dans les brevets cités.

Cette façon d'alimenter les diodes par le fil sur lequel elles sont montées est valable lorsque le nombre de diodes portées par ce fil est limité ou lorsque la tension de polarisation qu'il est nécessaire d'appliquer en inverse à chaque diode pour rendre le fil coupé est faible.

Mais ce montage présente un inconvénient lorsque le nombre de diodes placées en série sur le fil est grand et lorsque la tension unitaire qu'il faut appliquer en inverse à chaque diode n'est pas très faible.

En effet dans ce cas, les tensions qu'il est nécessaire d'appliquer en inverse à chacune des diodes pour la bloquer et rendre le fil support coupé en tronçons, s'ajoutent et l'on est amené à appliquer aux extrémités du fil considéré une tension très importante qui s'élève à n (nombre de diodes en série sur le fil) multiplié par v (tension de polarisation inverse d'une diode) soit si n = 200 et v = 50 volts, une tension de 10000 volts.

De telles valeurs de tension imposant de très fortes isolations entre les différents fils soit du même réseau d'un panneau déphaseur soit entre les fils des réseaux de panneaux déphaseurs adjacents soit entre les fils de commande extérieurs aux panneaux déphaseurs.

De même ces fortes valeurs de tension rendent très difficile la réalisation des dispositifs d'alimentation qui sont chargés de fournir ces tensions, de les appliquer à tel ou tel fil, et de les couper, en des temps très courts, par exemple 10 microsecondes.

Pour éviter ces inconvénients, le demandeur a inventé un dispositif d'alimentation de diodes montées sur un fil métallique conducteur destiné à être rendu à volonté continu ou interrompu en tronçons suivant l'état de ces diodes, soit polarisées en direct, soit polarisées en inverse, ce fil poretur de diodes faisant partie des réseaux de fils métalliques constitutifs des panneaux déphaseurs objet des documents FR-A-2 063 967 et 2 224 887. Ce dispositif permet une alimentation sand introduction de fils de commande supplémentaires, permet d'alimenter simultanément toutes les diodes d'un même fil et n'oblige pas à recourir à des tensions d'alimentation très élevées perturbatrices pour les diodes ainsi que pour le circuit de commande extérieur au panneau déphaseur, et qui en outre permet d'augmenter la largeur de la bande de fréquence des ondes d'utilisation du panneau et permet un meilleur contrôle de la valeur du déphasage différentiel entre les deux états du panneau déphaseur suivant que les fils porteurs de diodes des réseaux sont électriquement continus ou tronçonnés.

Le dispositif de balayage électronique selon l'invention est caractérisé en ce que l'on utilise les fils conducteurs continus pour alimenter en tension par groupe les diodes placées en série sur les fils porteurs de diodes.

Les revendications dépendantes 2-4 concernant des modes particuliers de réalisation de cette invention.

On donne ci-après, à titre d'exemple non limitatif la description de l'alimentation des diodes du réseau de fils porteurs de diodes constitutif d'un panneau déphaseur en se référant à la figure 1 de la planche unique.

On a constitué à partir de 2 feuilles de (1) stratifié verre-résine polyester de 0,5 mm d'épaisseur et de 3,6 de constante diélectrique collées sur chaque face d'une feuille de matériau diélectrique en nid d'abeille (2) d'épaisseur g = 22 mm et de constante diélectrique 1,4 un panneau diélectrique carré de 1000 x 1000 mm.

Sur chacune des deux feuilles de stratifié est déposé un réseau de fils métallique dont le motif répétitif est constitué d'un fil (3) sur lequel sont montés 8 groupes de 10 diodes identiques (4) et (5), de deux fils continus (6) et (7) situés à la distance (b) de 8 mm de part et d'autre du fil porteur de diodes, d'un fil (8) situé à 12 mm (c) de chaque motif ci-dessus coupé en tronçons égaux de d = 34 mm de longueur séparés par des coupures de (e) 0,3 mm. Toutes les diodes (4) ou (5) sont identiques et montées à un pas constant (a) sur le fil (3) dont le diamètre est 0,4 mm.

Sur un fil (3) toutes les 10 diodes d'un même groupe sont montées dans la même sens, les 10 diodes du groupe suivant sont montées dans la sens opposé au précédent.

Les deux fils métalliques continus (6) et (7) qui encadrent le fil (3) sont à 8 mm de part et d'autre de celui-ci, le diamètre des fils (6) et (7) est de 0,22 mm.

Des brins conducteurs (9) de 0,22 mm de diamètre relient les points du fil (3), situés au début d'un groupe de diodes de même sens au fil (6); des brins conducteurs identiques relient les joints du fil (3) situés à la fin de ces mêmes groupes de diodes au fil (7). Une des extrémités du fil (6) extérieure au panneau est connectée à volonté à une source de tension de 500 volts, l'extrémite du fil (7) associé étant simultanément portée à une tension nulle. De ce fait toutes les diodes (4) et (5) sont alimentées en inverse sous la tension unitaire moyenne de 50 volts nécessaires à leur blocage. Le fil (3) devient discontinu et coupé en tronçons de longeur unitaire identique définie par le pas des diodes (a).

A volonté le fil (6) est porté à une tension nulle et le fil (7) à une tension de 5 volts. Toutes les diodes (4) et (5) du fil (3) sont alors alimentées en direct. Le fil (3) est continu et parcouru par un courant de deux milli-ampères.

Le panneau ainsi constitué est adapté à la transmission des ondes de 3000 MHz de fréquence, lorsque les diodes des deux faces du panneau sont dans le même état.

Cette adaptation dans les deux états des diodes résulte, pour un état des diodes de l'écartement et de la constitution des deux feuilles de stratifié (1) réalisés selon la technique dite sandwich et, pour l'autre état des diodes, des positions relatives des différents fils métalliques (3) (6), (7) et (8) et de leur fonction hyperfréquence sur le rayonnement incident.

Le déphasage différentiel dû aux traversées du panneau par l'onde hyperfréquence de 3000 Mégahertz à polarisation parallèle aux réseaux de fils, pour les deux états des diodes est de 42 degrés et l'atténuation est inférieure à 0,12 décibel.

Le dispositif d'alimentation de la tension de polarisation des diodes d'un panneau déphaseur hyperfréquence utilisant les réseaux de fils métalliques, tel que par exemple celui qui vient d'être décrit, présentent de nombreux avantages.

La valeur de la tension qu'il faut fournir pour rendre coupé en tronçons le fil porteur de diodes est fortement diminuée et n'est plus égale qu'au produit de la valeur de la tension de polarisation inverse d'une diode par le nombre de diodes faisant partie d'un même groupe. Par ce dispositif d'alimentation il est possible de limiter la valeur de cette tension à moins de 500 volts.

Il en résulte une très grande simplification des dispositifs extérieurs au panneau de fourniture et de commutation de cette tension. Les isolations électriques entre les différents fils de commande peuvent être réduites dans le rapport des tensions.

Les connexions extérieures au panneau déphaseur concerné peuvent être regroupées d'un même côté de ce panneau. Les fils d'alimentation en tension des groupes de diodes sont intégrés au panneau et selon l'état de la technique ces fils continus ont egalement une fonction hyperfréquence améliorant les possibilités d'adaptation du panneau dans une plus grande bande de fréquence. Le dispositif selon l'invention peut être appliqué à des réseaux de fils métalliques permettant sa mise en oeuvre à l'alimentation des lignes de diodes des différents panneaux constitutifs de lentilles actives permettant le balayage électronique d'un faisceau hyperfréquence dans le plan perpendiculaire aux réseaux de fils.

## Revendications

1. Dispositif de balayage électronique comprenant des panneaux diélectriques déphaseurs comportant des réseaux de fils métalliques conducteurs continus destinés essentiellement à l'adaptation des panneaux selon la longueur de l'onde électromagnétique transmise et des réseaux de fils métalliques conducteurs porteurs de diodes placées en série, destinées selon leur état à rendre continus ou coupès les fils métalliques conducteurs sur lesquels elles sont montées, caractérisé en ce que l'on utilise les fils conducteurs continus pour alimenter en tension par groupe les diodes placées en série sur les fils porteurs de diodes.

2. Dispositif de balayage électronique selon la revendication 1 caractérisé en ce que à chaque fil porteur de diodes sont associés deux fils continus, placés de part et d'autre du fil porteur de diodes à une distance telle que l'ensemble des fils conducteurs associés au matériau diélectrique du panneau adapte ce dernier pour la transmission de l'onde de fréquence choisie.

3. Dispositif de balayage électronique selon la revendication 2 caractérisé en ce que sur un fil porteur de diodes alternativement un groupe de diodes en série est monté dans un sens, un groupe du même nombre de diodes en série est monté en sens inverse, chacune des diodes étant alimentée par le fil sur lequel elles sont montées, les groupes de diodes montées en série recevant la tension par l'intermédiaire des deux fils continus qui sont associés à ce fil'porteur de diodes, grâce à des ponts conducteurs situés à chaque extrêmité des groupes de diodes et reliant alternativement l'un de ces deux fils continus au fil porteur de diodes.

4. Dispositif de balayage électronique selon la revendication 3 caractérisé. en ce que l'on détermine le nombre de diodes d'un groupe de diodes montées en série sur un fil porteur de diodes en fonction de la tension que l'on désire appliquer, des qualités d'isolation réalisées dans et à l'extérieur du panneau entre les différents fils conducteurs et de la section de ces fils.

## Patentansprüche

1. Vorrichtung zur elektronischen Abtastung mittels dieelektrischer Phasenschieberplatten mit Netzen metallischer Darhte, endlosen Leitern, die im wesentlichen zur Anpassung der Platten an die elektromagnetische übertragene Wallenlänge bestimmt sind und mit Netzen metallischer in Reihe angeordneter Dioden tragender Leiter, die entsphrechend ihrem Zustand dazu bestimmt sind, die leitenden metallischen Drähte, an denen sie angebracht sind, durchgehend zu machen oder zu unterbrechen, dadurch gekennzeichnet, daß man endlose Leiterdrähte verwendet, um gruppenweise die Dioden mit Spannung zu versorgen, die in Reihe aud den Diodenträgerdrähten angeordnet sind.

2. Vorrichtung zur elektronischen Abtastung nach Anspruch 1, dadurch gekennzeichnet, daß jedem Diodenträgerdraht zwei endlose Drähte zugeordnet sind, die zu beiden Seiten des Diodenträgerdrahtes unter einem Abstand derart angeordnet sind, daß die Gesamtheit der dem dielektrischen Material der Platte zugeordneten Leiterdrähte letztere für die Übertragung der gewählten Wellenfrequenz anpaßt.

3. Vorrichtung zur elektronischen Abtastung nach Anspruch 2, dadurch gekennzeichnet, daß an einem Diodenträgerdraht abwechselnd eine Gruppe von in Reihe angeordneten Dioden in der einen Richtung, eine Gruppe der gleichen Anzahl von Dioden in Reihe in entgegengesetzter Richtung angebracht ist, wobei jede der Dioden vom Draht, auf dem sie angebracht ist, gespeist ist, und die in Reihe angeordneten Diodengruppen die Spannung über zwei endlose Drähte aufnehmen, welche diesem Diodenträgerdraht dank Leiterbrücken zugeordnet sind, welche sich an jedem Ende der Diodengruppe befinden und abwechselnd einen dieser beiden endlosen Drähte mit dem Diodenträgerdraht verbinden.

4. Vorrichtung zur elektronischen Abtastung nach Anspruch 3, dadurch gekennzeichnet, daß die Diodenzahl einer Gruppe von Dioden, die in Reihe auf einem Diodenträgerdraht angeordnet sind, in Abhängigkeit von der anzulegenden Spannung, den in und außerhalb der Platte zwischen den verschiedenen Leiterdrähten erreichten Isolationseigenschaften und dem Quersschnitt dieser Drähte bestimmt wird.

## Claims

1. Electronic scanning device comprising dielectric dephaser panels including networks of continuous conductive metallic wires intended essentially for the adaptation of the panels to the length of the electromagnetic wave transmitted, and of networks of conductive metallic wires carrying diodes arranged in series, intended according to their state to convert or disconnect the conductive metallic wires on which they are mounted, characterised in that the continuous conductive wires are used to supply voltage in groups to the diodes arranged in series on the diode carrying wires.

2. Electronic scanning device according to Claim 1 characterised in that each wire carrying diodes is associated with two continuous wires, located on either side of the diode carrying wire at such a distance that the assembly of conductive wires associated with the dielectric material of the panel adapts this latter to the transmission of the wave of a chosen frequency.

3. Electronic scanning device according to Claim 2, characterised in that on a diode carrying wire is alternately mounted a group of diodes in series in one sense, a group of the same number of diodes in series is mounted in the opposite sense, each of the diodes being supplied by the wire on which they are mounted, the groups of diodes mounted in series receiving the voltage by means of the two continuous wires which are associated with this diode carrying wire, by virtue of conductive bridges situated at each end of the groups of diodes and alternately connecting one of these two continuous wires to the diode carrying wire.

4. Electronic scanning device according to Claim 3, characterised in that the number of diodes of a group of diodes mounted in series on a diode carrying wire is determined as a function of the voltage which it is desired to apply, the insulating properties achieved in and on the outside of the panel between the various conductive wires, and the cross-section of these wires.
